# EUROPÄISCHE PATENTSCHRIFT

(11) **EP 0 284 918 B1**
(45) Veröffentlichungstag und Bekanntmachung des Hinweises auf die Patenterteilung: **19.02.1992**
(21) Anmeldenummer: 88104317.8
(22) Anmeldetag: 18.03.1988
(51) Int. Cl.: B21C 47/34

(54) **Überleitvorrichtung für Bänder zwischen einer Ablaufhaspel und einer Bandbe- oder Bandverarbeitungseinrichtung**
Transfer device for strip material between an uncoiler and a strip treating or strip working machine
Dispositif de transfert de bandes entre un dévidoir et une machine à traiter ou travailler la bande

(30) Priorität: 03.04.1987 DE 3711288
(43) Veröffentlichungstag der Anmeldung: 05.10.1988
(73) Patentinhaber: SUNDWIGER EISENHÜTTE MASCHINENFABRIK GmbH & CO., D-58675 Hemer (DE)
(72) Erfinder: Koepe, Wilfried, Dipl.-Ing., D-4712 Werne (DE)
(74) Vertreter: Cohausz & Florack Patentanwälte

(56) Entgegenhaltungen:
- DD-A- 27 545
- DE-B- 1 020 595
- US-A- 3 343 762
- PATENT ABSTRACTS OF JAPAN, Band 11, Nr. 388 (M-652)[2835], 18. Dezember 1987

## Beschreibung

Die Erfindung bezieht sich auf eine Überleitvorrichtung für Bänder, die zwischen einer Ablaufhaspel und einer Bandbe- oder Bandverarbeitungseinrichtung verfahrbar angeordnet ist, bestehend aus einem mit einem Ende in den Zwickel von Bandanfang und Bund einführbaren, schwenkbaren Leittisch und einem insbesondere von Rollen gebildeten Klemmelementenpaar, von dem ein Klemmelement am anderen Ende des Leittisches und im wesentlichen in der Führungsebene des Leittisches angeordnet ist.

Überleitvorrichtungen dieser Art sind in verschiedenen Ausführungen bekannt (DD-PS 33 557; DD-PS 27 545). Bei diesen Überleitvorrichtungen ist dem Bund eine Andrückrolle zugeordnet, die gegen die äußere Lage des Bundes drückt und auf diese Weise den Bund am Aufspringen hindert. Zum Verfahren der Überleitvorrichtung zwischen der Haspel und der nachgeordneten Bandbe- oder Bandverarbeitungseinrichtung ist die Überleitvorrichtung auf einem Schwenkarm derart angeordnet, daß der Überleittisch unter den Bandanfang des von oben abzuziehenden Bandes angeschwenkt werden kann. Mit einer solchen Vorrichtung ist es nur möglich, einen Bandanfang zu erfassen, der im oberen Bereich des Bundes liegt. In der Praxis besteht aber auch die Forderung, unten am Bund liegende Bandanfänge zu erfassen und nachgeordneten Bandbe- oder Bandverarbeitungseinrichtungen zuzuführen.

Der Erfindung liegt die Aufgabe zugrunde, eine Überleitvorrichtung der eingangs genannten Art zu schaffen, die sowohl für oben am Bund als auch für unten am Bund liegende Bandanfänge verwendbar ist.

Diese Aufgabe wird erfindungsgemäß dadurch gelöst, daß der Leittisch sowohl auf seiner Ober- als auch seiner Unterseite eine Führungsebene für das Band aufweist und daß die Klemmelemente gegeneinander derart verstellbar sind, daß ihr Durchtrittsspalt wahlweise in der oberen oder unteren Führungsebene des Leittisches liegt. Bei der erfindungsgemäßen Überleitvorrichtung ist im Vergleich zu bekannten Überleitvorrichtungen nur ein unwesentlicher Mehraufwand zu treiben, um einen Bandanfang sowohl oben auf dem Bund als auch unten am Bund erfassen und zur nachgeordneten Bandbe- oder Bandverarbeitungseinrichtung überführen zu können. Der Leittisch braucht lediglich so ausgestaltet zu sein, daß er nicht nur an einer Seite, sondern an beiden Seiten das Band führen kann, während die Klemmelemente, insbesondere Klemmrollen, auf die beiden Führungsebenen umstellbar sein müssen.

Die Umstellbarkeit der beiden Klemmelemente läßt sich auf verschiedene Art und Weise konstruktiv verwirklichen.

Nach einer ersten Ausgestaltung der Erfindung können die Klemmelemente mittels Schwingen gegenüber dem Leittisch verschwenkbar sein. In diesem Fall liegt je nach Lage der Führungsebene das eine oder das andere Klemmelement in der Ebene des Leittisches, während das zweite Klemmelement dann die Aufgabe hat, nach Einführen des Bandanfanges diesen gegen das in der Führungsebene des Leittisches liegende Klemmelement zu drücken.

Nach einer Alternative ist es nicht erforderlich, daß beide Klemmelemente an Schwingen gelagert sind. In diesem Fall ist nur das außerhalb der Führungsebene liegende Klemmelement mittels einer Schwinge gegenüber dem Leittisch verschwenkbar und eines der beiden Klemmelemente teleskopierbar. Die Teleskopierbarkeit eines der beiden Klemmelemente ist nötig, damit das an der Schwinge gelagerte Klemmelement das in der Führungsebene verbleibende Klemmelement passieren kann.

Damit die äußeren Umgänge des Bundes nicht aufspringen, wirkt auf sie eine Andrückrolle mindestens solange ein, als der Bandanfang von der Überleitvorrichtung noch nicht erfaßt ist. Diese Andrückrolle ist vorzugsweise im Bereich des oberen Scheitels des Bundes angeordnet. Sie hält dann auch den Bandanfang in einer Position, in der er von einer Überleitvorrichtung problemlos erfaßt werden kann. Falls jedoch der Bandanfang unterhalb des Bundes erfaßt werden soll, ist es erforderlich, Hilfsmittel zur Führung des Bandanfanges am Bund vorzusehen. Dies läßt sich nach einer Ausgestaltung der Erfindung dadurch verwirklichen, daß die Andrückrolle von der verfahrbaren Überleitvorrichtung getragen wird.

Im folgenden wird die Erfindung anhand einer ein Ausführungsbeispiel darstellenden Zeichnung näher erläutert. Im einzelnen zeigen:
- Fig. 1 bis 3: eine Überleitvorrichtung zwischen einer Ablaufhaspel und einer Bandbearbeitungseinrichtung in schematischer Darstellung in Seitenansicht in verschiedenen Betriebsphasen beim Überleiten eines Bandanfangs vom oberen Bereich eines Bundes und
- Fig. 4 bis 6: die Überleitvorrichtung gemäß Fig. 1 bis 3 in verschiedenen Betriebsphasen beim Überleiten eines Bandanfangs vom unteren Bereich eines Bundes.

Auf einer Ablaufhaspel 1 ist ein Bund 2 aus Metallband angeordnet. Das Metallband 3 wird in einer Bearbeitungseinrichtung 4, z.B. einem Richtapparat, bearbeitet. Am Eingang des Richtapparates ist ein aufeinander zustellbares, das Band 3 einklemmendes Treibrollenpaar 5 vorgesehen. Damit das Band 3 horizontal in der hier horizontal angeordneten Bearbeitungsebene in den Richtapparat 5 unabhängig von dem sich in der Höhe während des Betriebes ändernden Ablaufpunkt 6 einläuft, ist in einem Gestell 7 eine in der Höhe verstellbare Umlenkrolle 8 angeordnet.

Zwischen der Haspel 1 und der Bandbearbeitungseinrichtung 4 sowie dem Richtapparat 5 und der Umlenkrolle 8 ist eine Überleitvorrichtung 9 auf einem Schlitten 10 angeordnet.

Der Schlitten 10 ist auf einer Schiene 11 mittels eines hydraulischen Antriebes 12 verfahrbar.

Die Überleitvorrichtung 9 weist einen Überleittisch 13 mit einer oberen Führungsebene 13a und einer unteren Führungsebene 13b auf. Die Führungsebenen 13a,13b werden von glatten Tischflächen gebildet. Der Tisch 13 weist ein vorderes keilförmiges Ende 13c auf. Am hinteren Ende ist eine Rolle 14 vorgesehen, die ein Klemmelement bildet. Diese Rolle ist im Tisch teleskopierbar. Mit dieser Rolle 14 wirkt eine zweite Rolle 15 zusammen, die das zweite Klemmelement bildet. Diese Rolle 15 wird von einer im Schlitten 10 verschwenkbaren Schwinge 16 getragen. Sowohl der Überleittisch 13 als auch die Schwinge 16 sind unabhängig voneinander mittels in der Zeichnung nicht dargestellter hydraulischer Einrichtungen verschwenkbar.

Die Überleitvorrichtung arbeitet auf folgende Art und Weise:
Bei einem Bund 2 gemäß Fig. 1 bis 3, von dem das Band 3 im oberen Bereich abzuziehen ist, wird der Bund 2 gegen Aufspringen durch eine Andrückrolle 17 gehalten. Der Überleittisch 13 wird in die in Fig. 1 dargestellte Position verschwenkt, in der er mit seinem keilförmigen Ende 13c in den Zwickel von Bund 2 und Bandanfang 19 einführbar ist. Die Rolle 15 ist in ihre Extremlage von der Rolle 14 weggeschwenkt, so daß sich eine großer Durchtrittsspalt 20 für den Bandanfang 19 ergibt. Beim Abwickeln des Bandes gleitet der Bandanfang 19 über die Führungsebene 13a des Leittisches 13. Der Transport erfolgt zumindest so weit, daß die Spitze des Bandanfangs 19 die Rolle 14 passiert hat. Die Rolle 15 wird dann zurückgeschwenkt und klemmt den Bandanfang 19 ein. Der Schlitten 10 wird dann in Richtung der Bandbearbeitungseinrichtung 4 so weit verfahren, bis daß die Spitze des Bandanfangs im Bereich des Treibrollenpaars 5 zu liegen kommt. Damit das Band abgezogen werden kann, ist mindestens eine der Rollen 14,15 mit einer Rücklaufsperre ausgerüstet. Das Treibrollenpaar 5 wird zusammengefahren und erfaßt die Spitze des Bandanfangs. Die Rollen 14,15 werden geöffnet und der Schlitten 10 in die in Fig. 3 dargestellte Position zurückgefahren. Die Umlenkrolle 8 wird gegen das Band 3 gefahren, damit dieses horizontal in das Treibrollenpaar 5 einläuft.

Um die Überleitvorrichtung für den Betrieb nach den Figuren 1 bis 3 auf den Betrieb nach den Figuren 4 bis 6 umzustellen, wird die teleskopierbar am Leittisch 13 angeordnete Rolle 14 eingefahren, damit die andere Rolle 15 nach unten verschwenkt werden kann. Anstelle der Teleskopierbarkeit der Rolle 14 kann auch die Rolle 15 teleskopierbar sein, die in diesem Fall für die Verschwenkung ausgefahren wird. Als weitere Alternative ist es auch möglich, daß die Rolle 14 wie die Rolle 15 an einer Schwinge angeordnet ist, so daß sie in diesem Fall aus der Führungsebene des Leittisches 13 heraus nach unten verschwenkbar ist und die Rolle 15 in die Position der Rolle 14 geschwenkt wird. In jedem Fall ist es mit diesen Alternativen möglich, die oben auf dem Leittisch wirksame Führungsebene 13a auf die auf der Unterseite des Führungstisches angeordnete Führungsebene 13b umzustellen.

Zur Erleichterung der Erfassung des Bandanfangs eines nach den Figuren 4 bis 6 angeordneten Bundes ist am Schlitten 10 eine gegen den Bund andrückbare Rolle 21 vorgesehen. Ein weiterer Unterschied zu den Figuren 1 bis 3 besteht noch darin, daß die Umlenkrolle 8 wegen des tiefer leigenden Ablaufpunktes auf der Unterseite des Bandes 3 angeordnet ist. Im übrigen ist der Funktionsablauf der gleiche wie beim Ausführungsbeispiel der Figuren 1 bis 3.

## Patentansprüche

1. Überleitvorrichtung für Bänder, die zwischen einer Ablaufhaspel (1) und einer Bandbe- oder Bandverarbeitungseinrichtung (4) verfahrbar angeordnet ist, bestehend aus einem mit einem Ende (13c) in den Zwickel (18) von Bandanfang (20) und Bund (2) einführbaren, schwenkbaren Leittisch (13) und einem insbesondere von Rollen gebildeten Klemmelementenpaar (14,15), von dem ein Klemmelement (14) am anderen Ende des Leittisches (13) und im wesentlichen in der Führungsebene (13a) des Leittisches angeordnet ist,
**dadurch gekennzeichnet,** daß der Leittisch (13) sowohl auf seiner Ober- als auch Unterseite eine Führungsbene (13a,13b) für den Bandanfang (19) aufweist, und daß die Klemmelemente (14,15) gegeneinander derart verstellbar sind, daß ihr Durchtrittsspalt (20) wahlweise in der oberen oder unteren Führungsebene (13a,13b) des Leittisches (13) liegt.

2. Überleitvorrichtung nach Anspruch 1,
**dadurch gekennzeichnet,** daß die Klemmelemente (14,15) mittels Schwingen (16) gegenüber dem Leittisch (13) schwenkbar sind.

3. Überleitvorrichtung nach Anspruch 1,
**dadurch gekennzeichnet,** daß nur das außerhalb der Führungsebene (13a,13b) liegende Klemmelement (15) mittels einer Schwinge (16) gegenüber dem Leittisch (13) verschwenkbar ist und eines der beiden Klemmelemente (14,15) teleskopierbar ist.

4. Überleitvorrichtung nach einem der Ansprüche 1 bis 3, wobei der Ablaufhaspel (1) eine Andrückrolle (17,21) zugeordnet ist,
**dadurch gekennzeichnet,** daß die Andrückrolle (21) von der verfahrbaren Überleitvorrichtung (9,10) getragen ist.

## Claims

1. Transfer device for strips, which is arranged movably between an uncoiler (1) and a strip-treating or strip-working machine (4), consisting of a pivotable feed table (13) which can be introduced with one end (13c) into the gusset (18) between the strip start (20) and package (2), and of a pair of clamping elements (14, 15) which is formed especially by rollers and of which one clamping element (14) is arranged at the other end of the feed table (13) and essentially in the guide plane (13a) of the feed table, characterised in that the feed table (13) has a guide plane (13a, 13b) for the strip start (19) both on its topside and on its underside, and in that the clamping elements (14, 15) are adjustable relative to one another in such a way that their passage gap (20) lies selectively in the upper or the lower guide plane (13a, 13b) of the feed table (13).

2. Transfer device according to Claim 1, characterised in that the clamping elements (14, 15) are pivotable relative to the feed table (13) by means of rockers (16).

3. Transfer device according to Claim 1, characterised in that only the clamping element (15) located outside the guide plane (13a, 13b) is pivotable relative to the feed table (13) by means of a rocker (16), and one of the two clamping elements (14, 15) is telescopic.

4. Transfer device according to one of Claims 1 to 3, the uncoiler (1) being assigned a pressure roller (17, 21), characterised in that the pressure roller (21) is carried by the movable transfer device (9, 10).

## Revendications

1. Dispositif de transfert pour bandes qui est disposé déplaçable entre un dévidoir (1) et un appareil de manipulation de bande ou de traitement de bande (4), constitué d'une table de guidage pivotante (13) pouvant être introduite par une extrémité (13c) dans le gousset (18) entre le début de bande (20) et la bobine (2) et d'une paire d'éléments de serrage (14, 15), en particulier formés par des rouleaux, dont l'un (14) des éléments de serrage est disposé à l'autre extrémité de la table de guidage (13) et essentiellement dans le plan de guidage (13a) de la table de guidage,
caractérisé en ce que la table de guidage (13) présente un plan de guidage (13a, 13b) pour le début de bande (19) aussi bien sur sa face supérieure qu'inférieure et que les éléments de serrage (14, 15) sont réglables l'un par rapport à l'autre de telle manière que leur fente de passage (20) se trouve au choix dans le plan de guidage supérieur ou inférieur (13a, 13b) de la table de guidage (13).

2. Dispositif de transfert selon la revendication 1,
caractérisé en ce que les éléments de serrage (14, 15) sont pivotants par rapport à la table de guidage (13) au moyen de bielles oscillantes (16).

3. Dispositif de transfert selon la revendication 1,
caractérisé en ce que seul l'élément de serrage (15) se trouvant en dehors du plan de guidage (13a, 13b) est pivotant par rapport à la table de guidage (13) au moyen d'une bielle oscillante (16) et l'un des deux éléments de serrage (14, 15) est télescopique.

4. Dispositif de transfert selon l'une des revendications 1 à 3,
un rouleau presseur (17, 21) étant adjoint au dévidoir (1),
caractérisé en ce que le rouleau presseur (21) est porté par le dispositif de transfert (9, 10) déplaçable.
